# EUROPÄISCHE PATENTSCHRIFT

(11) **EP 0 668 637 B1**
(45) Veröffentlichungstag und Bekanntmachung des Hinweises auf die Patenterteilung: **25.03.1998**
(21) Anmeldenummer: 95101443.0
(22) Anmeldetag: 03.02.1995
(51) Int. Cl.: H01R 25/00

(54) **Steckdosenleiste**
Multisocket power outlet device
Bloc multiprises

(30) Priorität: 22.02.1994 DE 9402868 U
(43) Veröffentlichungstag der Anmeldung: 23.08.1995
(73) Patentinhaber: Hugo Brennenstuhl GmbH & Co. KG, D-72074 Tübingen (DE)
(72) Erfinder: Brennenstuhl, Hugo, D-72074 Tübingen (DE)
(74) Vertreter: Vetter, Hans, Dipl.-Phys. Dr.

(56) Entgegenhaltungen:
- AU-A- 3 850 085
- DE-U- 7 529 148
- FR-A- 2 652 682
- GB-A- 2 097 199

## Beschreibung

Die Erfindung betrifft eine Steckdosenleiste mit mehreren elektrischen Steckdosen in einer Reihenanordnung, die an wenigstens einem oberen, Stecköffnungen für mit den Steckdosen zu verbindenden Steckern aufweisenden Gehäuseelement angeordnet sind, und mit einem unteren Gehäuseelement, wobei die Gehäuseelemente zusammen ein die Steckdosen enthaltendes Gehäuse bilden; (siehe z.B. die GB-A-2 097 199).

Steckdosenleisten sind in vielfachen Ausführungen im Handel erhältlich. Häufig bestehen sie aus zwei langgestreckten Gehäusehälften, wobei die Steckdosen an einer der beiden Gehäusehälften montiert oder einstückig angeformt sind. Steckdosenleisten werden häufig in verschiedenen Längen mit einer unterschiedlichen Zahl von Steckdosen hergestellt und angeboten. Nachteilig erweist es sich hierbei, daß für jede Länge separate Spritzwerkzeuge hergestellt werden müssen, was die Herstellung infolge der teuren Spritzwerkzeuge kostenaufwendig macht, insbesondere wenn bei einzelnen Längen nur relativ geringe Stückzahlen hergestellt werden. Bei einstückig angeformten Steckdosen erweist es sich darüber hinaus als Nachteil, daß auch für gleichlange Steckdosenleisten, also für Steckdosenleisten mit einer gleichen Anzahl von Steckdosen, unterschiedliche Spritzwerkzeuge für unterschiedliche Ausführungen von Steckdosen hergestellt werden müssen. Durch die verschiedenen Normen von Steckdosen in den verschiedenen Ländern und auch wegen innerhalb eines Landes gebräuchlichen unterschiedlichen Ausführungen von Steckdosen muß ein Hersteller eine Vielzahl von Varianten herstellen, wozu er eine entsprechend große Anzahl teurer Spritzwerkzeuge benötigt. Auch wenn auf einer Steckdosenleiste unterschiedliche Arten von Steckdosen angeordnet werden sollen, führt dies zu einer ähnlich aufwendigen Herstellung.

Eine Aufgabe der vorliegenden Erfindung besteht daher darin, eine Steckdosenleiste der eingangs genannten Gattung zu schaffen, die in kostengünstiger und einfacher Weise baukastenartig in verschiedenen Längen und Ausführungen hergestellt werden kann.

Diese Aufgabe wird erfindungsgemäß durch die Merkmale des Anspruchs 1 gelöst.

Hierdurch können Steckdosenleisten mit einer nahezu beliebig variierbaren Anzahl von Steckdosen hergestellt werden, indem das kostengünstig herstellbare Strangmaterial in entsprechender Länge abgeschnitten wird und indem dann die gewünschten oberen Gehäuseelemente mit Steckdosen aufmontiert werden. Es ist somit nur ein kleineres Werkzeug für die oberen Gehäuseelemente erforderlich, die beispielsweise je zwei Steckdosen enthalten können. Dieser baukastenartige Aufbau erlaubt nicht nur die Herstellung von Steckdosenleisten in den verschiedensten Längen, sondern ermöglicht auch eine schnelle und kostengünstige Montage. Soll die Steckdosenleiste mit einer anderen Art von Steckdosen versehen werden, so ist lediglich ein weiteres kleineres Werkzeug für diese andere Art von oberen Gehäuseelementen erforderlich. Unterschiedliche obere Gehäuseelemente mit verschiedenen Steckdosenarten können auch auf einer Steckdosenleiste nahezu beliebig kombiniert werden, ohne daß dadurch ein Mehraufwand bei der Montage entsteht.

Durch die in den Unteransprüchen aufgeführten Maßnahmen sind vorteilhafte Weiterbildungen und Verbesserungen der im Anspruch 1 angegebenen Steckdosenleiste möglich.

Um eine schnelle und sichere Vormontage zu gewährleisten, weisen die oberen Gehäuseelemente Mittel zur Verbindung untereinander auf und werden dann als miteinander verbundene Anordnung am Strangmaterial montiert. Diese Mittel zur Verbindung sind vorzugsweise als Steck- und Gegensteckelemente an den aneinanderstoßenden Seiten der oberen Gehäuseelemente ausgebildet.

Stromschienen zur elektrischen Verbindung der Steckdosen untereinander tragen ebenfalls zu einer einfachen und schnellen Montage bei. Dabei sind die Stromschienen zweckmäßigerweise in entsprechende Kontaktanordnungen der Steckdosen einsteckbar ausgebildet. Um einheitliche Stromschienen für beliebige Längen der Steckdosenleiste verwenden zu können, ist jede Stromschiene zur Verbindung einer Kontaktanordnung eines der oberen Gehäuseelemente mit einer Kontaktanordnung eines anderen der oberen Gehäuselemente ausgebildet. Für jedes weitere Gehäuseelement werden dann zwei weitere Stromschienen angefügt (bei je zwei Kontakten einer Steckdose).

Die oberen Gehäuseelemente können auf das untere Gehäuseelement aufgeschoben, aufgesteckt, aufgerastet oder aufgeschraubt werden. Für das Aufschieben der oberen Gehäuseelemente haben sich Führungsleisten und diese Führungsleisten aufnehmende Führungskanäle im Bereich der Längskanten der oberen Gehäuseelemente und freien Enden der Schenkel des unteren Gehäuseelementes als vorteilhaft erwiesen, wobei beim Aufschieben der oberen Gehäuseelemente auf das untere Gehäuseelement jeweils die Führungsleisten in die Führungskanäle eingeschoben werden. Die Führungsleisten weisen dabei zweckmäßigerweise einen gegenüber einem Durchlaßschlitz zum Führungskanal hin breiteren, im Führungskanal verlaufenden Bereich auf, so daß die oberen Gehäuseelemente verhindern, daß die Schenkel des unteren Gehäuseelements aufgeweitet werden. Hierdurch wird die mechanische Festigkeit der gesamten Steckdosenleiste erhöht.

Das untere Gehäuseelemente weist insbesondere einen im wesentlichen U-förmigen Querschnitt auf, und die oberen Gehäuseelemente sind zur Abdeckung der offenen Längsseite des unteren Gehäuseelements ausgebildet. Hierdurch wird der überwiegende Bereich des gesamten Gehäuses durch das kostengünstige Strangmaterial gebildet.

Zur Vereinfachung der Montage und kostengünstigen Herstellung sind die Steckdosen mit Ausnahme der Kontaktanordnungen einstückig an die oberen Gehäuseelemente aus Kunststoff angeformt.

Durch das variable Anbringen der oberen Gehäuseelemente an das ablängbare Strangmaterial ist es auch in einfacher Weise ohne wesentlichen zusätzlichen Aufwand möglich, wenigstens ein zusätzliches oberes, nicht mit einer Steckdose versehenes Gehäuseelement vorzusehen, das mit einem die Steckdosen schaltenden Schalter, einer Zeitschaltuhr, einer Blitzschutzeinrichtung oder einer anderen Zusatzeinrichtung versehen ist. Hierdurch wird die Variabilität bei der Herstellung von Steckdosenleisten erhöht, und Sonderwünsche und Sonderausführungen können leicht realisiert werden.

Die Stirnseiten der Steckdosenleiste sind zweckmäßigerweise mit das Gehäuse abdeckenden Abschlußelementen versehen, von denen wenigstens eine eine Kabeldurchgangsöffnung aufweist, um das elektrische Anschlußkabel in das Gehäuse einführen zu können. Diese Abschlußelemente sind in vorteilhafter Weise anrastbar oder anschraubbar ausgebildet. Um das Anschrauben in einfacher Weise zu ermöglichen, weist das als unteres Gehäuseelement dienende Strangmaterial Profilbereiche mit einem Längskanal zur Verankerung von Halteschrauben auf.

Ein Ausführungsbeispiel der Erfindung ist in der Zeichnung dargestellt und in der nachfolgenden Beschreibung näher erläutert. Es zeigen:
- Fig. 1: eine perspektivische Ansicht einer Steckdosenleiste mit drei je zwei Steckdosen aufweisenden oberen Gehäuseelementen und einem mit einem Schalter versehenen oberen Gehäuseelement als Ausführungsbeispiel der Erfindung,
- Fig. 2: eine Stirnansicht der Steckdosenleiste bei abgenommenem Abschlußelement,
- Fig. 3: eine schematische Ansicht zweier oberer Gehäuseelemente von unten und
- Fig. 4: einen Verbindungsbereich zwischen zwei oberen Gehäuseelementen.

Die dargestellte Steckdosenleiste besteht gemäß Fig. 1 und 2 im wesentlichen aus einem unteren, beliebig ablängbaren Gehäuseelement 10, das einen im wesentlichen U-förmigen Querschnitt aufweist und als Strangmaterial bzw. Profilschiene ausgebildet ist. Auf dieses untere Gehäuseelement 10 können obere Gehäuseelemente 11, 12 aufgeschoben werden. In Fig. 1 sind zwei unterschiedliche Arten von oberen Gehäuseelementen 11, 12 dargestellt. Die oberen Gehäuseelemente 11 bestehen im wesentlichen aus einer oberen, die offene Längsseite des unteren Gehäuseelements 10 abdeckenden Abschlußplatte 13, an der zwei Steckdosen 14 einstückig angeformt sind und sich im montierten Zustand ins Innere der Steckdosenleiste erstrecken. In Fig. 2 ist eine derartige Steckdose 14 nur schematisch angedeutet, da hier in bekannter Weise vielfältige Ausführungen möglich sind, z. B. Steckdosen für Schutzkontaktstecker, Euro-Stecker und Stecker gemäß den Normen in den verschiedenen Ländern. In der perspektivischen Ansicht gemäß Fig. 1 sind als Beispiel Steckdosen 14 für Schutzkontaktstecker dargestellt.

Jede Abschlußplatte 13 weist an ihren beiden Längskantenbereichen Führungsleisten 15 auf, die in entsprechende Führungskanäle 16 an den freien Enden der beiden Schenkel 17 des unteren Gehäuseelements 10 eingeschoben werden können. Die Führungsleisten 15 sind im Innern des Führungskanals 16 relativ zum Durchlaßschlitz zum Führungskanal hin verbreitert, so daß sie nicht quer zur Längsrichtung des Führungskanals 16 aus diesem herausgezogen werden können. Hierdurch wird ein Aufweiten der Schenkel 17 verhindert und die Festigkeit des durch das untere Gehäuseelement 10 und die oberen Gehäuseelemente 11, 12 gebildeten Gehäuses erhöht. Im dargestellten Ausführungsbeispiel weist jedes obere Gehäuseelement 11 zwei Steckdosen 14 auf. Es ist selbstverständlich auch möglich, obere Gehäuseelemente 11 mit nur einer Steckdose oder mit einer größeren Anzahl von Steckdosen herzustellen. Zur Vereinfachung der Fertigung erweisen sich jedoch normierte obere Gehäuseelemente 11 als günstig, und zwei Steckdosen 14 pro Gehäuseelement 11 dürften einen zweckmäßigen Kompromiß darstellen. Für andere Normen oder Ausführungen von Steckdosen werden entsprechend abgewandelte obere Gehäuseelemente 11 hergestellt. Dabei ist es prinzipiell auch möglich, die Steckdosen 14 als separate Elemente in der Abschlußplatte 13 zu verrasten oder auf andere Weise zu verbinden. Das obere Gehäuseelement 12 besitzt eine kleinere Abschlußplatte 18 mit entsprechenden Führungsleisten 15, an der ein elektrischer Schalter 19 zum Schalten der Steckdosen 14 angeordnet ist. Derartige Schalter zum Schalten der Steckdosen sind bei Steckdosenleisten prinzipiell bekannt, so daß ein näheres Eingehen auf die elektrische Anordnung nicht erforderlich ist. Anstelle oder zusätzlich zum oberen Gehäuseelement 12 mit einem Schalter 19 können noch weitere speziell ausgebildete obere Gehäuseelemente 11 vorgesehen und auf das untere Gehäuseelement 10 aufgeschoben sein. Beispielsweise können solche oberen Gehäuseelemente 11 eine Zeitschaltuhr, eine Blitzschutzeinrichtung, eine Sicherung, einen Überstromschalter, einen Temperaturschalter od.dgl. aufweisen. Beim Aufschieben auf das untere Gehäuseelement 10 ist die Reihenfolge prinzipiell unerheblich, das heißt, die als Sonderausführungen ausgebildeten Gehäuseelemente können entweder an einem Endbereich oder zwischen den anderen Gehäuseelementen 11 angeordnet sein.

Zum Verschließen der stirnseitigen Öffnungen der durch das untere Gehäuseelement 10 und die oberen Gehäuseelemente 11, 12 gebildeten Gehäuse dienen Abschlußelemente 20, 21. Diese sind im Ausführungsbeispiel mit U-förmigem Profil dargestellt, wobei der Verbindungssteg zwischen den U-Schenkeln zum Verschließen der stirnseitigen Öffnungen des Gehäuses dient. Selbstverständlich können diese Abschlußelemente 20, 21 auch beliebig anders geformt werden, z.B. als einfache Platten. Das Abschlußelement 20 weist in seinem mittleren Bereich eine in der perspektivischen Darstellung von Fig. 1 nicht sichtbare Durchgangsöffnung zum Durchgang eines elektrischen Anschlußkabels 22 auf. Das Abschlußelement 21 besitzt an einem seiner Schenkel eine Durchgangsöffnung 23 mit im wesentlichen T-förmiger Gestalt, die zum Anschrauben oder Aufhängen der Steckdosenleiste an Wänden dient. Zum Befestigen der Abschlußelemente 20, 21 am unteren Gehäuseelement 10 dienen Halteschrauben 24, die in in Längsrichtung verlaufenden Profilelementen 25 im Innern des unteren Gehäuseelements 10 eingeschraubt werden. Hierzu weisen diese Profilelemente 25 Längskanäle 26 auf. Nach dem Anschrauben der Abschlußelemente 20, 21 sind die oberen Gehäuseelemente 11, 12 fixiert und können nicht mehr aus dem unteren Gehäuseelement 10 herausgeschoben werden.

Die Anzahl der oberen Gehäuseelemente 11 ist nahezu beliebig, und Sonderausführungen, wie das obere Gehäuseelement 12, können wahlweise vorgesehen sein oder weggelassen werden. Nach der Wahl der gewünschten Art und Anzahl von oberen Gehäuseelementen 11, 12 wird das untere Gehäuseelement 10 entsprechend abgelängt, und die oberen Gehäuseelemente 11, 12 können nach einer noch zu beschreibenden Vormontage aufgeschoben werden. Danach brauchen lediglich noch die Abschlußelemente 20, 21 aufgeschraubt zu werden, wobei anstelle eines Aufschraubens auch ein Aufrasten möglich ist. Dies trifft auch für die oberen Gehäuseelemente 11, 12 zu, die anstelle eines Aufschiebens auch aufgerastet oder aufgeschraubt werden können.

Zur Vormontage außerhalb des unteren Gehäuseelements 10 werden die oberen Gehäuseelemente 11 zunächst gemäß Fig. 3 mit der Abschlußplatte 13 nach unten an den Schmalseiten zusammengelegt und zusammengesteckt. Hierzu sind die Schmalkanten der Abschlußplatten 13 gemäß Fig. 4 mit Mitteln zur Verbindung untereinander versehen. Die eine Abschlußplatte 13 weist dabei stirnseitig eine vorspringende Leiste 27 auf, die in eine entsprechende Nut der anderen Abschlußplatte 13 eingreift. Diese Nut 28 wird nach unten hin durch einen die andere Abschlußplatte 13 untergreifenden plattenartigen Vorsprung 29 begrenzt, der Schlitze 30 aufweist, in die beim Zusammenstecken Vorsprünge 31 an der Unterseite der linken Abschlußplatte 13 einrasten. Die Leisten 27, Nuten 28, Vorsprünge 29, Schlitze 30 und Vorsprünge 31 können sich jeweils im wesentlichen über die Gesamtbreite der Abschlußplatten 13 erstrecken oder abwechselnd über Teilbereiche dieser Breite.

Nach dem Zusammenstecken der oberen Gehäuseelemente 11, 12 untereinander werden Kontaktanordnungen 32 aufgesteckt, wobei jede Kontaktanordnung 32 die beiden Steckdosen 14 eines oberen Gehäuseelements 11 übergreift. Jede Kontaktanordnung 32 besitzt zwei Kontaktöffnungen 33 zum Einstecken von Steckerstiften elektrischer Stecker, die in die Steckdosen 14 eingesteckt werden. Entsprechende Vertiefungen oder Erhebungen an den Steckdosen 14 zur Positionierung und Fixierung der Kontaktanordnungen 32 sind zur Vereinfachung nicht dargestellt. Die Kontaktanordnungen 32 können dabei entweder mit derartigen Vertiefungen oder Erhebungen verrastet werden, oder es werden Halteelemente zur Fixierung dieser Kontaktanordnungen 32 an den Steckdosen 14 angerastet oder angeschraubt. Zur Verbindung der Kontaktanordnungen 32 untereinander weisen diese in ihrem mittleren Bereich jeweils Stecköffnungen 34 auf, in die Steckvorsprünge 35 von die Kontaktanordnungen 32 verbindenden Stromschienen 36 eingesteckt werden können. Jede Stromschiene 36 verbindet zwei Kontaktanordnungen 32 auf diese Weise, so daß bei einer größeren Anzahl von oberen Gehäuseelementen 11 eine entsprechend größere Anzahl von Stromschienen 36 in einer Reihenanordnung eingesteckt werden kann. Selbstverständlich ist es auch möglich, derartige Stromschienen 36 als fortlaufenden Metallstreifen herzustellen und in Abhängigkeit der Anzahl der oberen Gehäuseelemente 11 entsprechend abzulängen.

Nach dem Aufstecken der Stromschienen 36 muß noch das elektrische Anschlußkabel 22 angeklemmt werden. Hierzu können die Steckdosen 14 oder Kontaktanordnungen 32 entweder nicht dargestellte Schraubklemmen oder Lötanschlüsse aufweisen. Besitzen die Steckdosen 14 jeweils einen dritten Anschluß, beispielsweise einen Erdungsanschluß oder Schutzleiteranschluß, so können diese Anschlüsse ebenfalls über Kontaktanordnungen 32 und Stromschienen 36 verbunden werden. Selbstverständlich können auch entsprechende Klemmschrauben- oder Lötanschlüsse über Kabel miteinander verbunden werden. Die so vormontierten oberen Gehäuseelemente 11, 12 werden nun zusammen in das untere Gehäuseelement 10 eingeschoben und durch die Abschlußelemente 20, 21 fixiert.

Zur Erhöhung der Festigkeit können auch noch die an den Kanten der Abschlußplatten 13 der oberen Gehäuseelemente 11 anliegenden Bereiche der Abschlußelemente 20, 21 zur Verrastung mit Verbindungsmitteln gemäß Fig. 4 ausgestattet sein. Weiterhin kann das untere Gehäuseelement 10 noch Versteifungsmittel aufweisen. In Fig. 2 sind solche Versteifungsmittel als die Schenkel 17 mit der unteren Wandung verbindende Stegelemente 37 ausgebildet. Weiterhin können die Wandungen des unteren Gehäuseelements 10 in nicht dargestellter Weise strukturiert, beispielsweise gewellt sein oder eine mäanderartige Struktur aufweisen.

## Patentansprüche

1. Steckdosenleiste mit mehreren elektrischen Steckdosen in einer Reihenanordnung, mit einem unteren aus ablängbarem Strangmaterial gebildeten Gehäuseelement, an dem eine der jeweils gewählten Länge entsprechende Anzahl von oberen Gehäuseelementen (11, 12) montierbar ist, die Stecköffnungen für mit den Steckdosen zu verbindenden Steckern aufweisen, wobei die Gehäuseelemente zusammen ein die Steckdosen enthaltendes Gehäuse bilden, dadurch gekennzeichnet, daß Stromschienen (36) zur elektrischen Verbindung der Steckdosen (14) vorgesehen sind, wobei jede Stromschiene (36) zur Verbindung einer Kontaktanordnung (32) der Steckdosen eines der oberen Gehäuseelemente (11) mit einer Kontaktanordnung (32) der Steckdosen eines anderen der oberen Gehäuseelemente (11) ausgebildet ist und die Stromschienen vorzugsweise in den Kontaktanordnungen (32) der Steckdosen (14) einsteckbar ausgebildet sind.

2. Steckdosenleiste nach Anspruch 1, dadurch gekennzeichnet, daß die oberen Gehäuseelemente (11) jeweils eine bis drei Steckdosen (14) aufweisen und insbesondere untereinander im wesentlichen identisch ausgebildet sind

3. Steckdosenleiste nach einem der vorhergehenden Ansprüche, dadurch gekennzeichnet, daß die oberen Gehäuseelemente (11, 12) Mittel (27 - 31) zur Verbindung untereinander aufweisen und als miteinander verbundene Anordnung am unteren Gehäuseelement (10) montierbar sind.

4. Steckdosenleiste nach Anspruch 3, dadurch gekennzeichnet, daß die Mittel (27 - 31) zur Verbindung als Steck- und Gegensteckelemente an den aneinanderstoßenden Seiten der oberen Gehäuseelemente (11, 12) ausgebildet sind.

5. Steckdosenleiste nach einem der vorhergehenden Ansprüche, dadurch gekennzeichnet, daß die oberen Gehäuseelemente (11, 12) auf das untere Gehäuseelement (10) aufschiebbar, aufsteckbar, aufrastbar oder aufschraubbar ausgebildet sind.

6. Steckdosenleiste nach Anspruch 5, dadurch gekennzeichnet, daß Führungsleisten (15) und diese Führungsleisten (15) aufnehmende Führungskanäle (16) im Bereich der Längskanten der oberen Gehäuseelemente (11, 12) und freien Enden der Schenkel (17) des unteren Gehäuseelementes (10) derart angeordnet sind, daß beim Aufschieben der oberen Gehäuseelemente (11, 12) auf das untere Gehäuseelement (10) jeweils die Führungsleisten (15) in die Führungskanäle (16) eingeschoben werden, wobei die Führungsleisten (15) insbesondere einen gegenüber einem Durchlaßschlitz zum Führungskanal (16) hin breiteren, im Führungskanal (16) verlaufenden Bereich aufweisen.

7. Steckdosenleiste nach einem der vorhergehenden Ansprüche, dadurch gekennzeichnet, daß das untere Gehäuseelement (10) einen im wesentlichen U-förmigen Querschnitt aufweist, und daß die oberen Gehäuseelemente (11, 12) zur Abdeckung der offenen Längsseite des unteren Gehäuseelements (10) ausgebildet sind.

8. Steckdosenleiste nach einem der vorhergehenden Ansprüche, dadurch gekennzeichnet, daß die Steckdosen (14) mit Ausnahme der elektrischen Kontaktanordnungen (32) einstückig an die oberen Gehäuseelemente (11) aus Kunststoff angeformt sind.

9. Steckdosenleiste nach einem der vorhergehenden Ansprüche, dadurch gekennzeichnet, daß wenigstens ein oberes, nicht mit einer Steckdose (14) versehenes Gehäuseelement (12) vorgesehen ist, das mit einem die Steckdosen (14) schaltenden Schalter (19), einer Zeitschaltuhr, einer Blitzschutzeinrichtung oder einer anderen Zusatzeinrichtung versehen ist.

10. Steckdosenleiste nach einem der vorhergehenden Ansprüche, dadurch gekennzeichnet, daß die Stirnseiten des aus dem unteren Gehäuseelement (10) und den oberen Gehäuseelementen (11, 12) gebildeten Gehäuses abdeckende Abschlußelemente (20, 21) vorgesehen sind, von denen wenigstens eines eine Kabeldurchgangsöffnung aufweist, und die vorzugsweise anrastbar oder anschraubbar ausgebildet sind.

11. Steckdosenleiste nach Anspruch 10, dadurch gekennzeichnet, daß das als unteres Gehäuseelement (10) dienende Strangmaterial Profilbereiche (25) mit einem Längskanal (26) zur Verankerung von Halteschrauben (24) beim Anschrauben der Abschlußelemente (20, 21) versehen ist.

12. Steckdosenleiste nach einem der vorhergehenden Ansprüche, dadurch gekennzeichnet, daß die oberen Gehäuseelemente (11) in verschiedenen Ausführungen für unterschiedliche Stekkerarten vorgesehen sind, wobei mehrere gleichartige oder unterschiedliche Ausführungen alternativ am unteren Gehäuseelement (10) anbringbar sind.

## Claims

1. Socket strip with several electrical sockets in a row, with a bottom housing element made of extruded material which can be cut to length, to which may be fitted a number of top housing elements (11, 12) corresponding to the length selected in each case and which have socket outlets for connectors to be connected to the sockets, wherein the housing elements together form a housing containing the sockets, characterized in that busbars (36) are provided for the electrical connection of the sockets, with each busbar (36) designed to connect a contact assembly (32) of the sockets of the top housing elements (11) with a contact assembly (32) of the sockets of another of the top housing elements (11) while the busbars are preferably designed so as to permit their insertion in the contact assemblies (32) of the sockets (14).

2. Socket strip according to claim 1, characterized in that the top housing elements (11) each have one to three sockets (14) and are in particular of identical design to one another.

3. Socket strip according to any of the preceding claims, characterized in that the top housing elements (11, 12) have means (27 -31) of connection to one another, and may be fitted to the bottom housing element (10) as a fully-connected assembly.

4. Socket strip according to claim 3, characterized in that the means (27 - 31) of connection are in the form of plug-in and mating elements on the abutting sides of the top housing elements (11, 12).

5. Socket strip according to any of the preceding claims, characterized in that the top housing elements (11, 12) are designed so as to slide on to, plug into, snap or screw on to the bottom housing element (10).

6. Socket strip according to claim 5, characterized in that guide rails (15) and guide channels (16) accommodating these guide rails are arranged in the area of the longitudinal edges of the top housing elements (11, 12) and free ends of the sides (17) of the bottom housing element (10) in such a way that, when the top housing elements (11, 12) are pushed on to the bottom housing element (10), the guide rails (15) are pushed into the guide channels (16), wherein the guide rails (15) have in particular an area running in the guide channel (16) which is wider than a through slot to the guide channel (16).

7. Socket strip according to any of the preceding claims, characterized in that the bottom housing element (10) has an essentially U-shaped cross-section, and that the top housing elements (11, 12) are designed to cover the open longitudinal side of the bottom housing element (10).

8. Socket strip according to any of the preceding claims, characterized in that the sockets (14), with the exception of the electrical contact assemblies (32), are of plastic moulded integrally with the top housing element (10).

9. Socket strip according to any of the preceding claims, characterized in that at least one top housing element (12) not provided with a socket (14) is provided with a switch controlling the sockets (14), a timer controller, a lightning protector or another supplementary device.

10. Socket strip according to any of the preceding claims, characterized in that the end faces of the housing formed of the bottom housing element (10) and the top housing elements (11, 12) are provided with cover elements (20, 21), at least one of which has a cable entry, and which are preferably of snap-on or screw-on design.

11. Socket strip according to claim 10, characterized in that the extruded material used for the bottom housing element (10) is provided with profile sections (25) with a longitudinal channel (26) for the anchorage of locking screws (24) when the cover elements (20, 21) are screwed on.

12. Socket strip according to any of the preceding claims, characterized in that the top housing elements (11) are provided in various versions for different types of connector, with scope for fitting several similar or different versions alternatively to the bottom housing element (10).

## Revendications

1. Barrette multiprises comportant plusieurs prises femelles électriques disposées en ligne, comportant un élément de boîtier inférieur, formé dans un matériau en barre pouvant être mis à longueur, sur lequel peut être monté un certain nombre d'éléments de boîtier supérieurs (11, 12), correspondant à la longueur choisie dans chaque cas, qui comportent des ouvertures d'enfichage pour des connecteurs à relier aux prises femelles, les éléments de boîtier formant ensemble un boîtier contenant les prises femelles, caractérisée en ce que sont prévus des rails conducteurs (36) pour la liaison électrique des prises femelles (14), chaque rail conducteur (36) étant conçu pour la liaison d'un dispositif à contact (32) des prises femelles de l'un des éléments de boîtier supérieurs (11) avec un dispositif à contact (32) des prises femelles d'un autre des éléments de boîtier supérieurs (11), et les rails conducteurs étant conformés de manière à pouvoir être enfichés dans les dispositifs à contact (32) des prises femelles (14).

2. Barrette multiprises selon la revendication 1, caractérisée en ce que les éléments de boîtier supérieurs (11) comportent chacun de une à trois prises femelles (14) et sont en particulier sensiblement identiques entre eux.

3. Barrette multiprises selon l'une des revendications précédentes, caractérisée en ce que les éléments de boîtier supérieurs (11, 12) comportent des moyens (27 à 31) pour leur liaison réciproque et peuvent être montés sur l'élément de boîtier inférieur (10), en tant que dispositifs reliés entre eux.

4. Barrette multiprises selon la revendication 3, caractérisée en ce que les moyens (27 à 31) pour la liaison sont conçus en tant qu'éléments à enfichage et contre-éléments à enfichage, situés sur les côtés adjacents des éléments de boîtier supérieurs (11, 12).

5. Barrette multiprises selon l'une des revendications précédentes, caractérisée en ce que les éléments de boîtier supérieurs (11, 12) peuvent être enfilés, enfichés, encliquetés ou vissés sur l'élément de boîtier inférieur (10).

6. Barrette multiprises selon la revendication 5, caractérisée en ce que des nervures de guidage (15) et des canaux de guidage (16), logeant ces nervures de guidage (15), sont disposés dans la région des bords longitudinaux des éléments de boîtier supérieurs (11, 12) et des extrémités libres des côtés (17) de l'élément de boîtier inférieur (10), de manière que lorsque les éléments de boîtier supérieurs (11, 12) sont enfilés sur l'élément de boîtier inférieur (10), les nervures de guidage (15) soient poussées à l'intérieur des canaux de guidage (16), les nervures de guidage (15) présentant en particulier une zone s'étendant dans le canal de guidage (16), plus large qu'une fente de passage vers le canal de guidage (16).

7. Barrette multiprises selon l'une des revendications précédentes, caractérisée en ce que l'élément de boîtier inférieur (10) présente une section transversale sensiblement en U, et en ce que les éléments de boîtier supérieurs (11, 12) sont conçus pour recouvrir le côté longitudinal ouvert de l'élément de boîtier inférieur (10).

8. Barrette multiprises selon l'une des revendications précédentes, caractérisée en ce que les prises femelles (14), à l'exception des dispositifs à contact électriques (32), sont moulées, en matière plastique, d'un seul tenant sur les éléments de boîtier supérieurs (11).

9. Barrette multiprises selon l'une des revendications précédentes, caractérisée en ce qu'il est prévu au moins un élément de boîtier supérieur (12), non pourvu d'une prise femelle (14), qui est doté d'un interrupteur (19) commandant les prises femelles (14), d'un temporisateur, d'un dispositif de protection contre la foudre ou d'un autre dispositif auxiliaire.

10. Barrette multiprises selon l'une des revendications précédentes, caractérisée en ce que sont prévus des éléments de fermeture (20, 21), recouvrant les côtés frontaux du boîtier formé par l'élément de boîtier inférieur (10) et par les éléments de boîtier supérieurs (11, 12), dont l'un au moins présente une ouverture de passage de câble, et qui sont conformés de préférence de manière à pouvoir s'encliqueter ou être vissés.

11. Barrette multiprises selon la revendication 10, caractérisée en ce que le matériau en barre, servant d'élément de boîtier inférieur (10), est pourvu de zones profilées (25) avec un canal longitudinal (26) pour l'ancrage de vis de maintien (24), lors du vissage des éléments de fermeture (20, 21).

12. Barrette multiprises selon l'une des revendications précédentes, caractérisée en ce que les éléments de boîtier supérieurs (11) sont prévus dans différentes réalisations pour des types de connecteurs différents, plusieurs réalisations de même type ou différentes pouvant être montées sélectivement sur l'élément de boîtier inférieur (10).
